# EUROPÄISCHE PATENTSCHRIFT

(11) **EP 0 207 270 B1**
(45) Veröffentlichungstag und Bekanntmachung des Hinweises auf die Patenterteilung: **20.01.1993**
(21) Anmeldenummer: 86106629.8
(22) Anmeldetag: 15.05.1986
(51) Int. Cl.: H01H 36/00, F15B 15/28

(54) **Berührungslos arbeitende Näherungsschalteinrichtung**
Contactless working proximity switching device
Dispositif de commutation fonctionnant sans contact par détecteur de proximité

(30) Priorität: 21.03.1986 DE 3609537; 29.06.1985 DE 3523371
(43) Veröffentlichungstag der Anmeldung: 07.01.1987
(73) Patentinhaber: MANNESMANN REXROTH PNEUMATIK GMBH, 30453 Hannover (DE)
(72) Erfinder: Brausfeld, Walter, Dipl.-Ing., D-3000 Hannover 61 (DE); Göttling, Helmut, D-3004 Isernhagen 4 (DE); Möller, Rudolf, Ing. grad., D-3007 Gehrden 1 (DE); Müller, Peter, D-3000 Hannover 91 (DE); Scharnowski, Gerhard, Ing. grad., D-3007 Gehrden 1 (DE)
(74) Vertreter: Flaig, Siegfried

(56) Entgegenhaltungen:
- DE-A- 2 819 818
- DE-A- 2 917 232
- DE-B- 1 590 157
- DE-C- 3 516 346
- DE-U- 7 430 805
- US-A- 4 086 456

## Beschreibung

Die Erfindung betrifft eine Magnetschalteinrichtung gemäß dem Oberbegriff des Patentanspruchs 1.

Aus der DE-A 29 17 232 ist eine Näherungsschalteinrichtung bekannt, die aus einem Reed-Kontaktelement besteht, dessen als Kontaktzungen ausgebildete Schaltglieder mittels des Magnetfeldes eines relativ dazu bewegbaren Permanentmagneten miteinander in Kontakt bringbar sind. Diese bekannte Näherungsschalteinrichtung ist auf dem Mantel eines Arbeitszylinders angeordnet. Zur Betätigung des Reed-Kontaktelementes dient ein am Kolben des Arbeitszylinders befestigter Permanentmagnet. Nähert sich der mit dem Permanentmagneten versehene Kolben dem Reed-Kontaktelement, so gelangen die Schaltglieder des Reed-Kontaktelementes in den Bereich des Magnetfeldes des Permanentmagneten und werden durch die Magnetkraft in Kontakt miteinander gebracht.

Von Nachteil ist bei einer solchen Näherungsschalteinrichtung, insbesondere dann, wenn sie zum Erkennen der Kolbenposition eines Arbeitszylinders verwendet wird, daß zusätzlicher Raum für den Permanentmagneten geschaffen werden muß, was stets mit einer Veränderung der Bauteile, z. B. Kolben oder Kolbenstange verbunden ist.

Ferner ist es bekannt (DE-A-28 19 818), den Permanentmagneten aus einem hohlen Zylindermagneten zu bilden. Ein solcher hohler Zylindermagnet dient hierbei als Gehäuse für den Reed-Schalter. Es versteht sich von selbst, daß eine solche Bauweise kompliziert, montageaufwendig und wenig service-freundlich ist. Für den Fall, daß bei entsprechend vorausgesetztem Achsverlauf N-S des Permanentmagneten der Schalter und der Permanentmagnet nebeneinander liegen können, kann die bekannte Polplatte entfallen und ein Permanentmagnet muß nicht aus einem hohlen Zylindermagneten bestehen, der sehr teuer ist. Die Polplatte konzentriert überdies den Magnetfluß in das Innere des rohrförmigen Permanentmagneten, d.h. es findet eine gewisse Fokussierung statt. Einer solchen bedarf es aber dann nicht, wenn durch Nebeneinander-Anordnung von Schalter und Permanentmagnet ein Magnetflußkreis über den ferromagnetischen Körper geschaffen werden kann. Eine solche Ausbildung ersetzt somit die bekannte Polplatte.

Der Erfindung liegt die Auf abe zugrunde, eine berührungslos arbeitende Magnetschalteinrichtung der eingangs genannten Art zu schaffen, die einfach im Aufbau ist und keine wesentlichen Änderungen an der das zu sensierende Bauteil aufweisenden Einrichtung erfordert.

Diese Aufgabe wird mit der im Patentanspruch 1 angegebenen Erfindung gelöst. Weiterbildungen und vorteilhafte Ausgestaltungen der Erfindung sind in den Unteransprüchen angegeben.

Die erfindungsgemäße Magnetschalteinrichtung bietet insbesondere den Vorteil, sich in allen Einrichtungen, bei denen das Erreichen einer vorbestimmten Position eines bewegbar angeordneten Bauteiles erkannt oder als Schaltkriterium genutzt werden soll, einsetzen zu lassen, ohne Veränderungen an den Bauteilen der Einrichtungen vornehmen zu müssen. Dieser Vorteil wirkt sich insbesondere bei handelsüblichen Arbeitszylindern aus, die nachträglich mit einer Einrichtung zum Schalten von die Druckmittelbeaufschlagung des Arbeitszylinders steuernden Ventilen in Abhängigkeit von der Kolbenstellung versehen werden sollen.

Da der Kolben oder auch die Kolbenstange nicht mehr mit einem Permanentmagneten versehen werden muß, sind keinerlei Veränderungen an den im Zylinder liegenden Bauteilen vorzunehmen. Durch die Anordnung des Permanentmagneten außerhalb des Zylinderinnenraumes läßt sich durch Austauschen des Permanentmagneten oder durch die Anordnung mehrerer Permanentmagneten die Stärke des Magnetfeldes problemlos und schnell den jeweiligen Erfordernissen anpassen.

Die Magnetschalteinrichtung läßt sich gemäß einer in den Unteransprüchen angegebenen vorteilhaften Ausgestaltung der Erfindung an jedem Zylinder, unabhängig von dessen Durchmesser, befestigen, ohne daß unterschiedliche Halteeinrichtungen benutzt werden müssen. Dabei ist gewährleistet, daß der Permanentmagnet bzw. die Permanentmagneten der Magnetschalteinrichtung stets die zur ordnungsgemäßen Funktion erforderliche gleiche vorbestimmbare Lage und den gleichen Abstand zur Mantelfläche des Arbeitszylinders haben. Durch die Ausbildung der Halteeinrichtung als lösbar an einem Teil des Zylinders, z. B. einem Zuganker, befestigbaren Hebel, an dessen dem Zuganker abgewandten Ende die Magnetschalteinrichtung mittels einer Gelenkstelle um die parallel zur Längsachse des Zylinders verlaufende Längsachse der Magnetschalteinrichtung drehbar gelagert ist, wird eine einfache und sichere Lageausrichtung der Magnetschalteinrichtung zum Zylindermantel und somit zu dem den ferromagnetischen Teil aufweisenden Kolben ermöglicht. Vorteilhafter Weise sind sowohl der mit einem am Zylinder angeordneten Lagerbolzen eine Gelenkstelle bildende Teil des Hebels als auch der mit einem am Gehäuse der Magnetschalteinrichtung angeordneten Zapfen eine Gelenkstelle bildende Teil des Hebels maulartig ausgebildet, so daß eine einfache und schnelle Montage des Schalters auf dem Zylinder möglich ist. Anhand der Zeichnung werden nachstehend drei Ausführungsbeispiele der Erfindung näher erläutert.

Es zeigen:
- Fig. 1: einen Arbeitszylinder mit einer aus einem Reed-Kontaktelement und einem Permanentmagneten bestehenden Magnetschalteinrichtung im Schnitt;
- Fig. 2: einen Arbeitszylinder mit zwei Magnetschalteinrichtungen, wobei der Kolben des Arbeitszylinders im Schnitt dargestellt ist;
- Fig. 3: eine Magnetschalteinrichtung, die mittels eines als Halteeinrichtung dienenden Hebels an einem Zuganker eines Arbeitszylinders befestigt ist und
- Fig. 4: eine Draufsicht auf die in Fig. 3 gezeigte Magnetschalteinrichtung mit Halteeinrichtung.

In Fig. 1 ist ein Zylinder (1) mit einem Zylinderdeckel (2) dargestellt, wobei der Zylinderdeckel (2) über vier Zuganker (16) mit einem hier nicht gezeigten Zylinderboden verbunden ist.
An dem einen Zuganker (16) ist ein zum Zylinder (1) hin offenes Gehäuse (3) einer berührungslos arbeitenden Magnetschalteinrichtung, welche einen magnetfeldabhängigen Schalter (11) zur Sensierung der relativen Annäherung bzw. Entfernung eines Körpers an dem bzw. von dem Schalter enthält, mittels einer Klemmschraube (15) befestigt. Das Gehäuse (3) ist so zum Zylinder (1) angeordnet, daß es mit seinen dem Gehäuseinnenraum (8) begrenzenden Wänden auf dem Zylinder (1) aufsitzt.

Die Magnetschalteinrichtung wird von dem in Gehäuseinnenraum (8) angeordneten als Reed-Kontaktelement ausgebildeten Schalter (11), welcher zwei als Schaltglieder (9) und (12) dienende Kontaktzungen aufweist, sowie einem bezüglich des Schalters (11) ortsfest ebenfalls im Gehäuseinnenraum (8) angeordneten Permanentmagneten (14) gebildet. Der Permanentmagnet (14) dient zur Erzeugung eines den Schalter (11) betätigenden Magnetfeldes. Das eine Schaltglied (9) ist über einen Anschlußdraht (5) mit dem Zylinder (1) verbunden, vorzugsweise in der Art, daß der Anschlußdraht (5) zwischen Zylinder (1) und eine Wand des Gehäuses (3) geklemmt wird. Vom Anschlußdraht (5) zweigt ein weiterer Anschlußdraht (4) ab, der zu einem als Messerkontakt ausgebildeten Anschluß (6) für z. B. einen Stecker führt. Das andere Schaltglied (12) ist über einen Anschlußdraht (13) mit einem Pol, in diesem Ausführungsbeispiel mit dem Pol "N" des Permanentmagneten (14) verbunden. Von demselben Pol des Permanentmagneten (14) führt ein Anschlußdraht (17) zu einem als Messerkontakt ausgebildeten weiteren Anschluß (10). Die beiden Anschlüsse (6) und (10) sind auf dem Gehäuse (3) angeordnet und mit einem Stecker (7) verbunden.

Fig. 2 zeigt einen Arbeitszylinder mit zwei Magnetschalteinrichtungen. Der besseren übersicht halber sind die den in Fig. 1 gezeigten Bauteilen gleichen Bauteile mit gleichen Bezugszeichen versehen.

In einem Zylinder (1), welcher an seinen Stirnseiten von einem Zylinderboden (20) und einem Zylinderdeckel (2), welche über hier nicht dargestellte Zuganker miteinander verbunden sind, verschlossen wird, ist ein Kolben abgedichtet verschiebbar angeordnet. Der Kolben besteht aus einer Doppeltopfmanschette (22) und einem als Träger für die Doppeltopfmanschette (22) dienenden scheibenförmigen Körper (23) aus einem ferromagnetischen Werkstoff, z. B. einer Weicheisenscheibe. Der Kolben (22, 23) ist mittels einer Schraube (21) mit einer Kolbenstange (24) verbunden.

Auf dem zylinder (1) sind zwei als Reed-Kontaktelmente ausgebildete magnetfeldabhängige Schalter (11, 19) und hier nicht dargestellten Permanentmagneten enthaltende Magnetschalteinrichtungen (3, 11) und (17, 19) angeordnet. Jede der beiden Magnetschalteinrichtungen (3, 11) und (17, 19) ist mit einem Anschluß (7) bzw. (18) versehen. Die Anschlüsse (7, 18) sind mit hier nicht dargestellten Magnetventileinrichtungen zum Steuern der Druckmittelbeaufschlagung für die Druckmittelkammern (25) und (26) des Arbeitszylinders (1) verbunden. Die Schalter (11, 17) sind in einen Stromkreis geschaltet, welcher eine Spannungsquelle mit den Magnetventileinrichtungen verbindet.

Die Funktion der Magnetschalteinrichtung wird nachstehend unter Bezugnahme auf die Figuren 1 und 2 näher erläutert.

Es wird angenommen, daß der Kolben (22, 23) des Arbeitszylinders (1) sich in der Mittelstellung und die Schaltglieder (9, 12) der Schalter (11, 19) sich in einer Stellung befinden, in der sie sich nicht im Kontakt miteinander befinden, wie in Fig. 1 dargestellt. Mittels des den Permanentmagneten (14) mit dem einen Schaltglied (12) des Schalters (11) verbindenden Anschlußdrahtes (13) wird der Magnetfluß des Permanentmagneten (14) durch den Schalter (11) geleitet. Der Magnetfluß erfolgt vom Pol "N" des Permanentmagneten (14) über den Anschlußdraht (13), die beiden Schaltglieder (12, 9) und den Anschlußdraht (5) zum Pol "S" des Permanentmagneten (14). Da der Luftspalt zwischen dem Anschlußdraht (5) und dem Pol "S" des Permanentmagneten (14) (Luftspalt zwischen dem Pol "N" und dem Pol "S") groß ist, ist der Magnetfluß im Schalter (11) relativ schwach, so daß die Magnetkraft nicht ausreicht, um die beiden Schaltglieder (12, 9) aufeinander zuzubewegen und den Kontakt zwischen den beiden Schaltgliedern (12, 9) herzustellen.

Wird in die Druckmittelkammer (25) Druckmittel eingesteuert und der Kolben (22, 23) durch den sich in der Druckmittelkammer (25) aufbauenden Druck nach links, in Richtung auf die kolbenstangenseitige Druckmittelkammer (26) zu verschoben, gelangt der Kolben (22, 23) in den Bereich des Schalters (11). Durch die Weicheisenscheibe (23) des Kolbens (22, 23) verkleinert sich der Luftspalt. Der Magnetfluß im Schalter (11) wird verstärkt. Aufgrund des jetzt stärkeren Magnetfeldes im Bereich des Schalters (11) werden die Schaltglieder (9, 12) miteinander in Kontakt gebracht. Der Stromkreis ist jetzt geschlossen und die Magnetventileinrichtung bekommt einen Schaltimpuls. Die Magentventileinrichtung schaltet in der Weise um, daß die Druckmittelzufuhr zur Druckmittelkammer (25) unterbrochen, die Druckmitelkammer entlüftet und die kolbenstangenseitige Druckmittelkammer (26) belüftet wird. Von dem sich in der kolbenstangenseitigen Druckmittelkammer (26) aufbauenden Druck wird der Kolben (22, 23) nach rechts bewegt. Sobald der Kolben (22, 23) den Bereich des Schalters (11) verlassen hat, wird der Magnetfluß im Schalter (11) wieder schwächer und die Schaltglieder (9, 12) entfernen sich voneinander. Der Stromkreis, in welchem der Schalter (11) und die Magnetventileinrichtung liegen, ist jetzt unterbrochen. Gelangt der Kolben (22, 23) bei seiner weiteren Bewegung in Richtung auf die Druckmittelkammer (25) zu in den Bereich des Schalters (19) der zweiten Magnetschalteinrichtung (17, 19), so wird der Magnetfluß im Schalter (19) der zweiten Magnetschalteinrichtung (17, 19) verstärkt und die Schaltglieder des Schalters (19) der zweiten Magnetschalteinrichtung (17, 19) werden miteinander in Kontakt gebracht. Die Magnetventileinrichtung schaltet wiederum um, und zwar in der Weise, daß die Druckmittelzufuhr zur kolbenstangenseitigen Druckmittelkammer (26) unterbrochen, die kolbenstangenseitige Druckmittelkammer (26) entlüftet und die der kolbenstangenseitigen Druckmittelkammer (26) gegenüberliegende Druckmittelkammer (25) belüftet wird.

In Fig. 3 ist eine Magnetschalteinrichtung dargestellt, die mittels eines als Halteeinrichtung dienenden Hebels an einem Zuganker eines Arbeitszylinders befestigt ist. Der besseren übersicht halber sind die den in Fig. 1 gezeigten Bauteilen gleichen Bauteile mit gleichen Bezugszeichen versehen.

Auf einem Zylinder (1) ist eine von einem Gehäuse, welches sich aus Gehäuseoberteil (7) und Gehäuseunterteil (3) zusammensetzt, umschlossene Magnetschalteinrichtung angeordnet. Das Gehäuseunterteil (3) weist auf seiner dem Zylinder (1) zugewandten Seite zwei parallel zueinander angeordnete nasenartige Vorsprünge (29, 28) auf, mit welchen das Gehäuse (3, 7) auf dem Zylinder (1) aufliegt. Das Gehäuseunterteil (3) besitzt an zwei einander gegenüberliegenden Seiten je einen parallel zur Längsachse des Zylinders (1) verlaufenden, sich nach außen erstreckenden Gelenkzapfen (30). Ein als Halteeinrichtung für die Magnetschalteinrichtung dienender Hebel weist an seinem dem Gehäuse (3, 7) zugewandten Ende ein Lagerauge (32) auf, welches zur Aufnahme des freien Endbereiches des Lagerzapfens (30) dient. Der Lagerzapfen (30) und das Lagerauge (32) dienen als Gelenk, welches es ermöglicht, die Magnetschalteinrichtung um ihre parallel zur Längsachse des Zylinders (1) verlaufenden Längsachse zu drehen. Der dem Gehäuse (3, 7) der Magnetschalteinrichtung abgewandte Endbereich (34) des Hebels (33, 34) besitzt eine in diesem Ausführungsbeispiel maulartig ausgebildete Ausnehmung (35), welche einen von einem Zuganker (16) des Arbeitszylinders gebildeten Lagerbolzen teilweise umschließt. Der Zuganker (16) und drei weitere hier nicht dargestellte Zuganker dienen als Verbindung eines Zylinderdeckels (31) mit einem hier nicht gezeigten Zylinderboden, welche den Zylinder (1) an seinen Stirnseiten begrenzen. In den mit der maulartigen Ausnehmung (35) versehenen Teil (34) des Hebels (33,34) ist eine als Klemmeinrichtung dienende Schraube (36) eingedreht, die am Zuganker (16) zur Anlage kommt und so den Zuganker (16) und den Hebel (34,33) gegeneinander verspannt.

Die Montage der Magnetschalteinrichtung erfolgt in der Weise, daß zuerst der Hebel (34, 33) mit seinem mit dem Lagerauge (32) versehenen Ende (33) auf den Gelenkzapfen (30) des Gehäuseunterteils (3) der Magnetschalteinrichtung aufgesteckt und dann der jetzt mit der Magnetschalteinrichtung gelenkig verbundene Hebel (34, 33) mit seiner maulartigen Ausnehmung (35) in den Zuganker (16) eingehängt wird. Anschließend wird das Gehäuse (7, 3) der Magnetschalteinrichtung so zum Zylinder (1) ausgerichtet, daß es mit seinen nasenartigen Vorsprüngen (28, 29) auf dem Zylinder (1) aufliegt. Durch Eindrehen der Schraube (36) in den die maulartige Ausnehmung (35) aufweisenden Teil (34) des Hebels (33, 34) und zur Anlage bringen der Schraube (36) am Zuganker (16) werden der mit der Magnetschalteinrichtung verbundene Hebel (34, 33) und der Zuganker (16) drehfest miteinander verbunden.
Wird für die Magnetschalteinrichtung eine andere Position gewünscht, so wird die Schraube (36) gelöst und der mit der Magnetschalteinrichtung verbundene Hebel (34, 33) auf dem Zuganker (16) in Richtung der Längsachse des Zylinders (1) verschoben.
Dadurch, daß der als Halteeinrichtung für die Magnetschalteinrichtung dienende Hebel (34, 33) mittels eines ersten Gelenks (30, 32) gelenkig mit der Magnetschalteinrichtung und mittels eines zweiten Gelenks, welches in diesem Ausführungsbeispiel vom Zuganker (16) und der maulartigen Ausnehmung (35) des Teiles (34) des Hebels (33, 34) gebildet wird, gelenkig mit dem Zylinder (1) bzw. mit einem am Zylinder angeordneten Teil, wie z. B. dem Zuganker (16), gelenkig verbunden ist, läßt sich die Magnetschalteinrichtung an jedem Arbeitszylinder befestigen, ohne daß Veränderungen an der Magnetschalteinrichtung oder an der Halteeinrichtung vorgenommen werden müssen. Unabhängig davon, welchen Durchmesser der jeweilige Zylinder aufweist, nimmt die Magnetschalteinrichtung stets die gleiche zu ihrer Funktion erforderliche Lage zum Zylinder und zu dem mit dem ferromagnetischen Teil versehenen Kolben ein. Der mit dem Gehäuse (3, 7) der Magnetschalteinrichtung gelenkig verbundene Teil (33) des Hebels (33, 34) kann zwecks Montagevereinfachung anstelle des Lagerauges (32) ebenfalls eine maulartige Ausnehmung aufweisen.

Fig. 4 zeigt eine Draufsicht auf die in Fig. 3 dargestellte Halteeinrichtung für die Magnetschalteinrichtung. Der besseren übersicht halber sind die den in Fig. 3 gezeigten Bauteilen gleichen Bauteile mit gleichen Bezugszeichen versehen.
Die Halteeinrichtung gemäß Fig. 4 besteht aus einem mit einem quer zur Längsachse eines Zugankers (16) verlaufenden Schlitz (42) versehenen Hebel (38, 39). Die durch den Schlitz (42) gebildeten beiden parallel zueinander verlaufenden Arme (38, 39) des Hebels (38, 39) sind im Bereich der Magnetschalteinrichtung schmaler ausgebildet als im Bereich des den Zuganker (16) umgreifenden Teiles des Hebels (38, 39) und bilden so einen gabelartigen Teil, an dessen freiem Endbereich Ausnehmungen zur Aufnahme von am Gehäuse (7, 3) der Magnetschalteinrichtung angeordneten Lagerzapfen vorgesehen sind. Das so gebildete Gelenk zwischen dem Gehäuse (7, 3) der Magnetschalteinrichtung und der Halteeinrichtung (38, 39) ermöglicht ein Verdrehen der Magnetschalteinrichtung relativ zur Halteeinrichtung (38, 39) um eine parallel zur Längsachse des Zylinders verlaufende Achse des Gehäuses (7, 3). Der dem Gehäuse (7, 3) der Magnetschalteinrichtung abgewandte Endbereich (40) des zweiarmigen Hebels (38, 39) weist wie auch der in Fig. 3 dargestellte Hebel eine maulartige Ausnehmung auf, welche den Zuganker (16) teilweise umschließt. Zwecks Verspannens des Hebels (38, 39, 40) mit dem Zuganker (16) sind in den die maulartige Ausnehmung aufweisenden Teil des Hebels (40) zwei Schrauben (41, 36) eingedreht. Im gabelartig ausgebildeten Teil des Hebels (38, 39) ist eine teilweise mit Gewinde (43) versehene Bohrung (37) vorgesehen, in welche eine Schraube (44) eingedreht ist. Mittels der Schraube (44) lassen sich die beiden Arme des Hebels (38, 39) aufeinander zu bewegen, so daß sich zwischen den Armen des Hebels (38, 39) und dem Gehäuse (7, 3) der Magnetschalteinrichtung eine Klemmverbindung erzielen läßt. Es ist selbstverständlich auch möglich, die Halteeinrichtung so auszubilden, daß sie in Richtung quer zur Längsachse des Zylinders verstellbar ist.

Der Einsatz der im vorstehenden beschriebenen Magnetschalteinrichtung ist selbstverständlich nicht auf das Ausführungsbeispiel beschränkt. Die Magnetschalteinrichtung ist überall dort einsetzbar, wo die Position eines von zwei relativ zueinander bewegbaren Teilen erfaßt und z. B. als Schaltkriterium benutzt werden soll. Wesentlich für eine gute Funktion der im vorstehenden beschriebenen Magnetschalteinrichtung ist, daß der aus dem ferromagnetischen Werkstoff bestehende Teil des Körpers (im Ausführungsbeispiel Teil '23' des Kolbens '22, 23') so ausgebildet und so geführt ist, daß er das von dem Permanentmagneten ausgeübte und auf den Schalter einwirkende Magnetfeld verstärken kann, wenn sich der Körper in der Nähe des Schalters befindet. Dies bedeutet, daß der nicht mit einem Schaltglied verbundene eine Pol des Permanentmagneten dem am Permanentmagneten vorbeizuführenden Körper zugewandt sein muß und an dem nicht ständig mit dem anderen Pol des Permanentmagneten verbundenen Schaltglied ein Leiter aus einem ferromagnetischen Werkstoff vorgesehen werden sollte, der ebenfalls dem Körper zugewandt ist. Die Verstärkung des Magnetflusses und somit auch die Verstärkung des Magnetfeldes erfolgt beim Schalter (11) gemäß dem Ausführungsbeispiel überwiegend im Bereich des Schaltgliedes (9), welches nicht ständig mit einem Pol des Permanentmagneten verbunden ist.

Denkbar ist es auch, zwei parallel und in einem vorbestimmbaren Abstand zueinander angeordnete Permanentmagneten vorzusehen, zwischen denen der Schalter (51) gelegen ist, derart, daß sich seine Schaltglieder in einem Bereich des von den beiden Permanentmagneten erzeugten Magnetfeldes befinden dessen Feldstärke gleich oder annähern Null ist. Der Schalter ist über Anschlußdrähte mit zugehörigen Messerkontakten verbunden.

Durch das von den beiden gegenpolig zueinander angeordneten Permanentmagneten erzeugte Magnetfeld wird der Schalter an seinen Anschlüssen mit der entsprechenden magnetischen Feldstärke vorgespannt. Am Gehäuse können zwei mit den Permanentmagneten magnetisch leitend verbundene nasenartige Vorsprünge vorgesehen werden, welche bei der Montage der Magnetschalteinrichtung auf einem Zylinder an der Mantelfläche des Zylinders zur Anlage kommen. Eine Magnetschalteinrichtung der im vorstehenden beschriebenen Art arbeitet wie folgt. Da an beiden Seiten des Schalters die Feldstärke des von den beiden Permanentmagneten erzeugten Magnetfeldes zwar gegenpolig aber dem Betrag nach gleich ist, wird der Schalter nicht zum Schalten erregt. Ein Schalten der Kontakte kann nur erreicht werden, wenn der Schalter entweder näher zu dem einen oder zu dem anderen der beiden Permanentmagneten hin bewegt wird, oder wenn das Magnetfeld eines der beiden Permanentmagneten gestört wird und der andere Permanentmagnet an Einfluß gewinnt. Wird der mit dem ferromagnetischen Teil versehene Kolben im Arbeitszylinder verschoben und gelangt dabei in die Nähe eines der Permanentmagneten, so nehmen die Feldlinien den Weg des kleineren Widerstandes (über das am Kolben vorgesehene ferromagnetische Teil) und verlagern sich aus ihrem früheren Verlauf heraus. Die so hervorgerufene Störung des Magnetfeldes bewirkt ein Schalten der Kontakte des Schalters. Das Verlagern der Feldlinien bewirkt ein Verstärken des Magnetfeldes im Bereich der Kontakte des Schalters.

Anstelle eines Reed-Kontaktelementes können in der beschriebenen Magnetschalteinrichtung auch Feldplatten angeordnet werden.

## Patentansprüche

1. Magnetschalteinrichtung, insbesondere für fluidische Arbeitszylinder (1), wobei einem magnetfeldabhängig betätigbaren Schalter (11) zumindest ein Permanentmagnet (14) senkrecht zur Bewegungsbahn eines zumindest teilweise aus ferromagnetischem Werkstoff bestehenden Körpers (23) zugeordnet und mit einem Pol (S) dieser Bewegungsbahn zugewandt ist, wobei der Körper (23) bei Annäherung zur Verstärkung des von dem Permanentmagneten (14) erzeugten Magnetfeldes dient, wodurch der Schalter (11) berührungslos betätigbar ist und der Schalter (11) in einem Gehäuse (3) angeordnet ist und wobei der andere Pol (N) des Permanentmagneten (14) mit einem ersten Schaltglied (12) des Schalters (11) magnetisch leitend verbunden ist,
dadurch gekennzeichnet,
a) daß in einem separaten Gehäuse-Innenraum (8) des Gehäuses (3) der Schalter (11) und der Permanentmagnet (14) nebeneinander angeordnet sind und daß das Gehäuse an der der Bewegungsbahn zugewandten Seite offen ist,
b) daß der Schalter (11) ein zweites Schaltglied (9) aufweist, dessen einer Anschlußdraht (5) ebenfalls an der der Bewegungsbahn des ferromagnetischen Körpers (23) zugewandten Seite verläuft,
c) daß der Anschlußdraht (5) sowie ein zweiter Anschlußdraht (13) jeweils zu Kontaktzungen (6,10) geführt sind
d) und daß an der Oberseite des Gehäuses (3) auf den Kontaktzungen (6,10) ein Stecker (7) angeordnet ist.

2. Magnetschalteinrichtung nach Anspruch 1,
dadurch gekennzeichnet,
daß das Gehäuse (3) mittels eines gelenkig befestigten Hebels (34) an den Zugankern (16) des Arbeitszylinders (1) befestigt ist.

3. Magnetschalteinrichtung nach Anspruch 2,
dadurch gekennzeichnet,
daß das Gehäuse (3) in Richtung der Längsachse des Arbeitszylinders (1) verstellbar befestigt ist.

4. Magnetschalteinrichtung nach den Ansprüchen 1 bis 3,
dadurch gekennzeichnet,
daß das Gehäuse (3) in Querrichtung zur Längsachse des Arbeitszylinders (1) verstellbar ist.

## Claims

1. Solenoid switch facilitiy, especially for fluidic work cylinders (1) with switch (11) actuatable as a function of a magnetic field, at least one permanent solenoid (14) being arranged perpendicular to the travel path of an at least partly ferro-magnetic body (23), featuring a pole (S) facing the said travel path, and serving to boost the magnetic field generated by the permanent solenoid when the body (23) comes into proximity, thus making the switch (11) actuatable without physical contact, this switch being mounted in a casing (3), the second pole (N) of the permanent solenoid (14) being connected by a first switch link (12) of the switch (11) in magnetically conductive manner,
characterised by:
a) the switch (11) and the permanent solenoid (14) being installed side by side in a separate casing inner chamber (8) of the casing (3), the latter being open at the end facing the travel path;
b) the switch (11) featuring a second switch link (9) whereof one connecting wire (5) is likewise located on the side facing the travel path of the ferro-magnetic body (23);
c) the connecting wire (5) as well as a second connecting wire (13) in each case being extended into contact clamps (6,10);
d) and the upper part of the casing (3) featuring a plug (7) at the contact clamps (6,10).

2. Solenoid switch facility to Claim 1,
characterised by:
the casing (3) being mounted by means of an articulated lever (34) at the tiebars (16) of the work cylinder (1).

3. Solenoid switch facility to Claim 2,
characterised by:
the casing (3) being mounted adjustably relative to the longitudinal axis of the work cylinder (1).

4. Solenoid switch device to Claims 1 to 3,
characterised by:
the casing (3) being mounted transversely adjustable to the longitudinal axis of the work cylinder (1).

## Revendications

1. Dispositif magnétique de commutation, notamment pour vérin hydraulique ou pneumatique (1), dispositif dans lequel à un commutateur (11) susceptible d'être actionné en fonction d'un champ magnétique, est associé au moins un aimant permanent (14) qui est perpendiculaire à la trajectoire de déplacement d'un corps (23) constitué au moins partiellement d'un matériau ferromagnétique, tandis qu'un pôle (S) de cet aimant se trouve en regard de cette trajectoire de déplacement, si bien que ce corps (23) lorsqu'il s'approche de l'aimant permanent (14) sert à amplifier le champ magnétique produit par celui-ci, grâce à quoi le commutateur (11) est susceptible de fonctionner sans contact, et en ce que le commutateur (11) est disposé dans un boîtier (3) et en ce qu'un autre pôle (N) de l'aimant permanent (14) est relié d'une façon magnétiquement conductrice à un premier organe de commutation (12) du commutateur (11), dispositif magnétique de commutation caractérisé en ce que :
a) le commutateur (11) et l'aimant permanent (14) sont disposés l'un à côté de l'autre dans un compartiment distinct (8) du boîtier (3) et le boîtier est ouvert sur son côté en regard de la trajectoire de déplacement,
b) le commutateur (11) comporte un second organe de commutation (9) dont un fil de raccordement (5) s'étend également sur le côté en regard de la trajectoire de déplacement du corps ferromagnétique (23),
c) le fil de raccordement (5) ainsi qu'un second fil de raccordement (13) sont respectivement amenés à des languettes de contact (6, 10),
d) un connecteur (7) est disposé sur le côté supérieur du boîtier (3) sur les languettes de contact (6, 10).

2. Dispositif magnétique de commutation selon la revendication 1, caractérisé en ce que le boîtier (3) est fixé sur les tirants d'ancrage (16) du vérin (1) au moyen d'un levier (34) fixé par articulation.

3. Dispositif magnétique de commutation selon la revendication 2, caractérisé en ce que le boîtier (3) est fixé de façon à pouvoir être déplacé en direction de l'axe longitudinal du vérin (1).

4. Dispositif magnétique de commutation selon les revendications 1 à 3, caractérisé en ce que le boîtier (3) est susceptible d'être réglé en direction transversale par rapport à l'axe longitudinal du vérin (1).
